# EUROPÄISCHE PATENTSCHRIFT

(11) **EP 0 851 172 B1**
(45) Veröffentlichungstag und Bekanntmachung des Hinweises auf die Patenterteilung: **16.07.2003**
(21) Anmeldenummer: 97810838.9
(22) Anmeldetag: 07.11.1997
(51) Int. Cl.: F23C 7/00, F23D 17/00, F23D 14/82

(54) **Brenner und Verfahren zum Betrieb einer Brennkammer mit einem flüssigen und/oder gasförmigen Brennstoff**
Burner and method for operating a combustion chamber with a liquid and/or gaseous fuel
Brûleur et méthode pour la mise en oeuvre d'une chambre de combustion avec un combustible liquide et/ou gazeux

(30) Priorität: 23.12.1996 DE 19654116
(43) Veröffentlichungstag der Anmeldung: 01.07.1998
(73) Patentinhaber: ALSTOM (Switzerland) Ltd, 5401 Baden (CH)
(72) Erfinder: Sattelmayer, Thomas, Dr., 5318 Mandach (CH)

(56) Entgegenhaltungen:
- EP-A- 0 704 657
- DE-A- 4 409 918
- DE-A- 19 545 310
- US-A- 3 958 416

## Beschreibung

### Technisches Gebiet

Die vorliegende Erfindung betrifft einen Brenner gemäss Oberbegriff des Anspruchs 1.

### Stand der Technik

Bei Brennern für eine Vormischverbrennung von flüssigen und/oder gasförmigen Brennstoffen bildet das Hineinwandern der Flamme in den Brenner, auch Flammenrückschlag bezeichnet, ein Hauptproblem. Daneben muss die Aerodynamik bei diesen Brennern so ausgelegt werden, dass lokale Gebiete hoher Aufenthaltszeit, in denen das Brennstoff/Luft-Gemisch zünden kann (= Selbstzündung), vermieden werden. Wird eine Drallströmung so erzeugt, dass in der Nähe der Achse hohe Umfangsgeschwindigkeiten auftreten, beispielsweise wenn radiale Drallregister zur Anwendung gelangen, so ist die Axialgeschwindigkeit im Zentrum niedrig. Da gleichzeitig hohe Turbulenzgrade auftreten, kann sich die Flamme entgegen der Strömungsrichtung ausbreiten und wandert dann in den Brenner, wobei in der Folge im allgemeinen Ueberhitzungsprobleme auftreten. In der Praxis führt dies zu Einschränkungen bei 'der Wahl der Drallerzeugung. Die Erzeugung eines Drallströmungsfeldes erfordert das Einschliessen der Strömung in einen am besten rotationssymmetrischen Raum. Die äussere Begrenzung dieses Raumes verursacht eine Strömungsgrenzschicht, welche immer die Bedingung verschwindender Geschwindigkeit an der Wand hat. Gleiches gilt für im Zentrum eingebaute Brennstofflanzen. Der Teil des Gemisches, der direkt entlang der Wand strömt, wird sich unerwünscht lange im Brenner aufhalten. An der äusseren Begrenzung des Drallströmungsfeldes treten besonders niedrige Geschwindigkeiten auf, da bei konstantem Totaldruck in der Anordnung der statische Druck von innen nach aussen ansteigt, womit der dynamische Druck, der durch die Absolutgeschwindigkeit repräsentiert wird, mit steigendem Radius immer kleiner wird. Diese niedrigen Geschwindigkeiten können unter Umständen nicht mehr verhindern, dass die Flamme vom Brennraum aus, entlang der Grenzschicht, in den Brenner . fortpflanzt und diesen dann überhitzen und zerstören kann.

Aus EP-B1-0 321 809 ist ein Brenner bekanntgeworden, der unter Vormischbedingungen für flüssige und/oder gasförmige Brennstoffe die bis anhin bestbekanntgewordene Lösung auf diesem Gebiet darstellt, um die obengenannten Unzulänglichkeiten ohne Implemetierung von Zusatzeinrichtungen beheben zu können.

Allerdings geht die Entwicklung im Gasturbinenbau dahin, die Kompressordruckverhältnisse kräftig zu steigern, so dass die Zuverlässigkeit des obengenannten Brenners aus genannten Gründen automatisch gemindert wird.

Die Schrift DE-A1-44 09 918 beschreibt einen Brenner zum Betrieb einer Brennkammer. Dieser Brenner besteht im wesentlichen aus mindestens zwei hohlen, kegelförmigen Teilkörpern, deren Längssymmetrieachsen zueinander versetzt verlaufen, wodurch strömungsmässig entgegengesetzte Lufteintrittsschlitze für einen Verbrennungsluftstrom entstehen. Im von den Teilkörpern gebildeten Kegelhohlraum ist mindestens eine Düse zur Einbringung eines gasförmigen Brennstoffes vorhanden. Der Brenner weist auf der ganzen Oberfläche regelmässig angeordnete Öffnungen auf, durch die ein gasförmiger Brennstoff mit einem bestimmten Heizwert in den Kegelhohlraum eingedüst wird. Die Eindüsung des Gases wird mit hoher Geschwindigkeit eingedüst, so dass vor der Flammenfront ein homogenes Gemisch vorliegt.

Aus der Schrift US-A-3,958,416 ist ein Vormischbrenner mit einer konvergentdivergenten Zone und einer nachgeschalteten Reaktionszone bekannt. Luft wird initial verdrallt, mit Brennstoff gemischt und durch den Brenner geleitet. Im divergierenden Bereich sind Löcher vorhanden, durch die zusätzliche Luft eingedüst wird. Diese Luft wird rechtwinkling zur verdrallten Luft eingedüst, um zur weiteren Vermischung des Brennstoff/Luft-Gemisches beizutragen, da die verdrallte Luft in diesem Brenner zur Schichtbildung neigt.

### Darstellung der Erfindung

Hier will die Erfindung Abhilfe schaffen. Der Erfindung, wie sie in den Ansprüchen gekennzeichnet ist, liegt die Aufgabe zugrunde, bei einem Brenner der eingangs genannten Art Vorkehrungen zu treffen, welche in der Lage sind, einen Flammenrückschlag sicher zu verhindern.

Der wesentliche Vorteil der Erfindung ist darin zu sehen, dass diese Zusatzeinrichtung von einfachster Ausgestaltung ist, und im genannten Brenner bedarfsmässig eingebaut werden kann, ohne auf die Grundkonzeption desselben verändernd eingreifen zu müssen, womit ein solcher Brenner, der sich bei mittleren Kompressordruckverhältnissen bereits bestens bewährt hat, auch für die weiteren Entwicklungsstufen von Gasturbinen übernommen und eingesetzt werden kann.

Erfindungsgemäss wird eine Eindüsung von Zusatzluft entlang der Brennerwände vorgenommen, und zwar vorzugsweise in der abströmungsseitigen zweiten Hälfte des Brenners. Diese Zusatzluft bildet entlang der Wand einen Film und sie vermischt sich dann langsam mit der brennstoffangereicherten Hauptströmung. Die wesentliche Verbesserung der Sicherheit gegen eine Rückzündung erfolgt aufgrund von zwei Prinzipien. Zum einen wird gewichtig eine Verdünnung des Gemisches vorgenommen. Da der Brenner in der Nähe seiner mageren Löschgrenze betrieben wird, führt schon eine schwache lokale Verdünnung des Gemisches entlang der Wände zum erwünschten Verlust der Brennfähigkeit des Gemisches entlang der Wände. Zum anderen kann diese Zusatzluft so eingedüst werden, dass die Axialgeschwindigkeit entlang der Wand erhöht wird, was sich ebenfalls günstig für den Betrieb eines solchen Brenners auswirkt. Im allgemeinen ist das Impulsdichtenverhältnis zwischen Filmluft und Hauptströmung im Bereich von 1, da beide Ströme häufig vom selben Totaldruck aus beschleunigt werden. Andere Impulse sind ohne weiteres auch denkbar, sie haben auf die erstrebte Wirkung indessen keine negativen Auswirkungen.

Vorteilhafte und zweckmässige Weiterbildungen der erfindungsgemässen Aufgabenlösungen sind in den weiteren abhängigen Ansprüchen gekennzeichnet.

Im folgenden wird anhand der Zeichnungen Ausführungsbeispiele der Erfindung näher erläutert. Alle für das unmittelbare Verständnis der Erfindung nicht erforderlichen Elemente sind fortgelassen worden. Gleiche Elemente sind in den verschiedenen Figuren mit den gleichen Bezugszeichen versehen. Die Strömungsrichtung der Medien ist mit Pfeilen angegeben.

### Kurze Beschreibung der Zeichnungen

Es zeigt:
- Fig. 1: einen für eine Vormischverbrennung durch Bildung einer Drallströmung tauglichen Brenner, in perspektivischer Darstellung,
- Fig. 2: eine weitere perspektivische Darstellung dieses Brenners, aus anderer Ansicht in vereinfachter Form.
- Fig. 3: eine Abwicklung eines Teilkörpers mit Eindüsungsöffnungen für eine Zusatzluft,
- Fig. 4: eine Konfiguration einer Einfachreihe von Eindüsungsöffnungen,
- Fig. 5: eine Konfiguration einer Doppelreihe von Eindüsungsöffnungen und
- Fig. 6, 7: eine spezielle Ausgestaltung der einzelnen Eindüsungsöffnungen.

### Wege zur Ausführung der Erfindung, gewerbliche Verwendbarkeit

Fig. 1 zeigt einen Brenner in perspektivischer Darstellung. Zum besseren Verständnis des Gegenstandes ist es vorteilhaft, wenn beim Studium von Fig. 1 anhand der Beschreibung gleichzeitig auch Fig. 2 herangezogen wird.

Der Brenner gemäss Fig. 1 besteht aus zwei hohlen kegelförmigen Teilkörpern 1, 2, die versetzt zueinander ineinandergeschachtelt sind. Unter dem Begriff "kegelförmig" wird hier nicht nur die gezeigte, durch einen festen Oeffnungswinkel charakterisierte Kegelform verstanden, sondern er schliesst auch andere Konfigurationen der Teilkörper mit ein, so eine Diffusor- oder diffusorähnliche Form sowie eine Konfusoroder konfusorähnliche Form. Diese Formen sind vorliegend nicht weiter dargestellt, da sie dem Fachmann ohne weiteres geläufig sind. Die Versetzung der jeweiligen Mittelachse oder Längssymmetrieachse der Teilkörper 1, 2 zueinander (Vgl. Fig. 2, Pos. 3, 4) schafft auf beiden Seiten, in spiegelbildlicher Anordnung, jeweils einen tangentialen Lufteintrittskanal 5, 6 frei, durch welche die Verbrennungsluft 7 in Innenraum des Brenners, d.h. in den Kegelhohlraum 8 strömt. Die beiden kegeligen Teilkörper 1, 2 weisen je einen zylindrischen Anfangsteil 9, 10, die ebenfalls, analog den vorgenannten Teilkörpern 1, 2, versetzt zueinander verlaufen, so dass die tangentialen Lufteintrittskanäle 5, 6 über die ganze Länge des Brenners vorhanden sind. Im Bereich des zylindrischen Anfangsteils ist eine Düse 11 zur vorzugsweise Zerstäubung eines flüssigen Brennstoffes 12 untergebracht, dergestalt dass deren Eindüsung in etwa mit dem engsten Querschnitt des durch die Teilkörper 1, 2 gebildeten Kegelhohlraumes 8 zusammenfällt. Die Eindüsungskapazität und die Betriebsart dieser Düse 11 richtet sich nach den vorgegebenen Parametern des jeweiligen Brenners. Der durch die Düse 11 eingedüste Brennstoff 12 kann bei Bedarf mit einem rückgeführten Abgas angereichert werden; sodann ist es auch möglich, durch die Düse 11 die komplementäre Einspritzung einer Wassermenge vorzusehen.

Selbstverständlich kann der Brenner rein kegelig, also ohne zylindrische Anfangsteile 9, 10 ausgebildet sein. Die Teilkörper 1, 2 weisen des weiteren je eine Brennstoffleitung 13, 14 auf, welche entlang der tangentialen Eintrittskanäle 5, 6 angeordnet und mit Eindüsungsöffnungen 15 versehen sind, durch welche vorzugsweise ein gasförmiger Brennstoff 16 in die dort vorbeiströmende Verbrennungsluft 7 eingedüst wird, wie dies durch Pfeile 16 versinnbildlicht wird, wobei diese Eindüsung zugleich die Brennstoffinjektionsebene (Vgl. Fig. 3, Pos. 22) des Systems bildet. Diese Brennstoffleitungen 13, 14 sind vorzugsweise spätestens am Ende der tangentialen Einströmung, vor Eintritt in den Kegelhohlraum 8, plaziert, dies um eine optimale Luft/Brennstoff-Mischung zu gewährleisten.

Brennraumseitig weist der Brenner eine als Verankerung für die Teilkörper 1, 2 dienende Frontplatte 18 mit einer Anzahl Bohrungen 19 auf, durch welche bei Bedarf eine Misch- bzw. Kühlluft 20 dem vorderen Teil des Brennraumes 17 bzw. dessen Wand zugeführt wird.

Wird zum Betrieb des Brenners flüssiger Brennstoff 12 über die zentrale Düse 11 eingesetzt, so wird dieser unter einem spitzen Winkel in den Kegelhohlraum 8 bzw. in den Brennraum 17 eingedüst. Aus der Düse 11 bildet sich sonach ein kegeliges Brennstoffprofil 23, das von der tangential einströmenden rotierenden Verbrennungsluft 7 umschlossen wird. In axialer Richtung wird die Konzentration des eingedüsten Brennstoffes 12 fortlaufend durch die einströmenden Verbrennungsluft 7 zu einer optimalen Gemisch abgebaut. Wird der Brenner mit einem gasförmigen Brennstoff 16 betrieben, so kann dies grundsätzlich auch über die Brennstoffdüse 11 geschehen, vorzugsweise aber geschieht dies über die Eindüsungsöffnungen 15, wobei die Bildung dieses Brennstoff/Luft-Gemisches direkt am Ende der Lufteintrittskänäle 5, 6 zustande kommt.

Bei der Eindüsung des flüssigen Brennstoffes 12 über die Düse 11 wird am Ende des Brenners die optimale, homogene Brennstoffkonzentration über den Querschnitt erreicht. Ist die Verbrennungsluft 7 zusätzlich vorgeheizt oder mit einem rückgeführten Abgas angereichert, so unterstützt dies die Verdampfung des flüssigen Brennstoffes 12 nachhaltig, und zwar innerhalb der durch die Länge des Brenners induzierten Vormischstrecke.

Die gleichen Ueberlegungen gelten auch, wenn über die Brennstoffleitungen 13, 14 statt gasförmige nun flüssige Brennstoffe zugeführt werden sollten.

Bei der Gestaltung der kegelförmigen Teilkörper 1, 2 hinsichtlich der Zunahme des Strömungsquerschnittes sowie der Breite der tangentialen Lufteintrittskanaäle 5, 6 sind an sich enge Grenzen einzuhalten, damit sich das gewünschte Strömungsfeld der Verbrennungsluft 7 am Ausgang des Brenners einstellen kann. Die kritische Drallzahl stellt sich am Ausgang des Brenners ein: Dort bildet sich auch eine Rückströmzone oder Rückströmblase 24 (Vortex Breakdown) mit einem gegenüber der dort wirkenden Flammenfront 25 stabilisierenden Effekt ein, in dem Sinne, dass die Rückströmzone 24 die Funktion eines körperlosen Flammenhalters übernimmt.

Die optimale Brennstoffkonzentration über den Querschnitt wird erst im Bereich des Wirbelaufplatzens, also im Bereich der Rückströmzone 24 erreicht. Erst an dieser Stelle entsteht sodann eine stabile Flammenfront 25. Die flammenstabilisierende Wirkung ergibt sich durch die sich im Kegelhohlraum 8 bildende Drallzahl in Strömungsrichtung entlang der Kegelachse. Ein Rückschlagen der Flamme in das Innere des Brenners tritt somit aufgrund dieser strömungstechnischen Vorgabe nicht auf.

Allgemein ist zu sagen, dass eine Minimierung der Durchflussöffnung der tangentialen Lufteintrittskanäle 6, 7 prädestiniert ist, die Rückströmzone 24 ab Ende der Vormischstrecke zu bilden. Die Konstruktion des Brenners eignet sich des weiteren vorzüglich, die Durchflussöffnung der tangentialen Lufteintrittskanäle 5, 6 nach Bedarf zu verändern, womit ohne Veränderung der Baulänge des Brenners eine relativ grosse betriebliche Bandbreite erfasst werden kann. Selbstverständlich sind die Teilkörper 1, 2 auch in einer anderen Ebene zueinander verschiebbar, wodurch sogar eine Ueberlappung gegenüber der Lufteintrittsebene in den Kegelhohlraum 8 (Vgl. Fig. 2, Pos. 21) derselben im Bereich der tangentialen Lufteintrittskanäle 5, 6, wie dies aus Fig. 2 hervorgeht, bewerkstelligt werden kann. Es ist sodann auch möglich, die Teilkörper 1, 2 durch eine gegenläufige drehende Bewegung spiralartig ineinander zu verschachteln.

Durch eine in diesem Brenner erreichbare homogenere Gemischbildung zwischen den eingedüsten Brennstoffen 11, 12 und der Verbrennungsluft 7 erzielt man tiefere Flammentemparaturen und damit tiefere Schadstoff-Emissionen, insbesondere tiefere NOx. Sodann reduzieren diese tieferen Temperaturen die thermische Belastung für das Material an der Brennerfront und machen beispielweise eine Sonderbehandlung der Oberfläche nicht zwingend nötig.

Was die Anzahl der Lufteintrittskanäle betrifft, so ist der Brenner nicht auf die gezeigte Anzahl beschränkt. Eine grössere Anzahl ist beispielsweise dort angezeigt, wo es darum geht, die Vorvermischung breiter anzulegen, oder die Drallzahl und somit die davon abhängige Bildung der Rückströmzone 24 durch eine grössere Anzahl Lufteintrittskanäle entsprechend zu beeinflussen. In diesem Zusammenhang wird auf EP-A2-0 704 657 verwiesen, wobei diese Druckschrift integrierender Bestandteil vorliegender Beschreibung ist.

Fig. 2 zeigt den gleichen Brenner nach Fig. 1 jedoch aus anderer Perspektive und in vereinfachter Form. Diese Figur 2 will hauptsächlich die Disposition der beiden kegelförmigen Teilkörper 1, 2 und deren Versetzung zueinander zeigen. Die Versetzung der jeweiligen Mittelachse 3, 4 der beiden Teilkörper zueinander, bezogen auf die Hauptmittelachse 26 des Brenners, welche der Hauptachse der zentralen Brennstoffdüse 11 entspricht, ergibt die jeweilige Grösse der Durchflussöffnungen der tangentialen Lufteintrittskanäle 5, 6. Die Mittelachsen 3, 4 verläufen hier parallel zueinander. In dieser Figur sind des weiteren je eine zu jedem Teilkörper 1, 2 zugehörige Zone 27 ersichtlich, in welchen die Plazierungen von Mitteln zur Eindüsung von Zusatzluft stattfindet. Für die einzelnen Ausgestaltungen dieser Mittel wird auf die nachfolgenden Figuren 3-7 verwiesen.

Fig. 3 zeigt eine Abwicklung 28 eines kegelförmigen Teilkörpers, worin schematisch die Zone 27 ersichtlich ist, innerhalb welcher eine bestimmte Konfiguration von Eindüsungsöffnungen für Zusatzluft, welche eine Rückzündungssperre gewährleisten, zugrundegelegt wird. Die Orientierung der Eindüsungsöffnungen 29 sowie deren Anzahl und Grösse wird den jeweiligen Strömungsverhältnissen im Brenner angepasst. Der finale Zweck ist primär auf die Rückzündungssperre gerichtet. Die einzelnen schrägen Striche 30 wollen die Plazierung der einzelnen Reihen der Eindüsungsöffnungen 29 versinnbildlichen. Die Pfeilen 31 wollen auf die Ausströmungsrichtung der Zusatzluft hindeuten, die hier rechtwinklig gegenüber der Ebene 30 der Eindüsungsöffnungen 29 verläuft. Diese Ausströmungsrichtung kann indessen von rein axial bis zu der Richtung der Hauptströmung variieren. Zum besseren Verständnis sind in dieser Abwicklung 28 je eine Einfachreihe und eine Doppelreihe von Eindüsungsöffnungen 29 eingezeichnet. Die entsprechenden Schnitte gehen dann aus Fig. 4 und 5 hervor.

Fig. 4 zeigt die Gestaltung einer Einfachreihe von Eindüsungsöffnungen 29. Die Zusatztluft 32 wird hier unter einem spitzen Winkel gegenüber der Drallströmung 7a eingedüst, also flach zur Innenwand des entsprechenden Teilkörpers 2, dies um die Filmerzeugung zu verbessern.

Fig. 5 zeigt eine Doppelreihe von Eindüsungsöffnungen 29. Grundsätzlich werden hier die gleichen Vorkehrungen getroffen, wie dies unter Fig. 3 beschriebenen worden ist.

Bei Fig. 6 verlaufen die Eindüsungsöffnungen 33 im Bereich der Innenwand des entsprechenden Teilkörpers 2 fächerförmig, wie dies aus Fig. 7, welche eine Draufsicht ist, hervorgeht.

Grundsätzlich ist eine breite Variation in der Gestaltung der Eindüsungsöffnungen möglich. Bei Strömungen mit ausgeprägtem hohem Drall ergeben sich Einschränkungen in Bezug auf die Anordnung der Eindüsungsöffnungen. Solange man Bohrungen benutzt, kann man die gewünschte Eindüsungsrichtung durch Orientierung der Bohrungen festlegen. Schlitze müssen indessen aus Gründen der Bauteilfestigkeit häufig segmentiert werden.

Ferner ist hervorzuheben, dass die hier vorgeschlagene Rückzündsperre nicht auf den hier beschriebenen Brenner beschränkt ist. Diese Rückzündsperre greift immer dort ein, wo eine Vormischverbrennung durch Erzeugung eines Drallströmungsfeldes zugrundegelegt wird.

### Bezugszeichenliste

- 1: Kegelförmiger Teilkörper
- 2: Kegelförmiger Teilkörper
- 3: Mittelachse zu 1
- 4: Mittelachse zu 2
- 5: Tangentialwer Lufteintrittskanal
- 6: Tangentialer Lufteintrittskanal
- 7: Verbrennungsluft
- 7a: Drallströmung
- 8: Kegelhohlraum, Innenraum des Brenners
- 9: Zylindrischer Anfangsteil des Brenners
- 10: Zylindrischer Anfangsteil des Brenners
- 11: Brennstoffdüse
- 12: Brennstoff, Flüssiger Brennstoff
- 13: Brennstoffleitung
- 14: Brennstoffleitung
- 15: Eindüsungsöffnungen einer Brennstoffleitung 13, 14
- 16: Brennstoff, gasförmiger Brennstoff
- 17: Brennraum
- 18: Frontplatte
- 19: Bohrungen in Frontplatte
- 20: Luft, Mischluft, Kühlluft
- 21: Lufteintrittsebene
- 22: Brennstoffinjektionsebene
- 23: Brennstoffprofil
- 24: Rückströmzone, Rückströmblase
- 25: Flammenfront
- 26: Hauptmittelachse
- 27: Eindüsungszone
- 28: Abwicklung eines kegelförmigen Teilkörpers
- 29: Eindüsungsöffnungen
- 30: Ebene der Eindüsungsöffnungen 29
- 31: Ausströmuns- Eindüsungsrichtung der Zusatzluft
- 32: Zusatzluft
- 33: Fächerförmige Eindüsungsöffnungen

## Patentansprüche

1. Brenner zum Betrieb einer Brennkammer mit einem flüssigen und/oder gasförmigen Brennstoff (12, 16), wobei der Brenner aus mindestens zwei hohlen, kegelförmigen, in Strömungsrichtung ineinandergeschachtelten Teilkörpern (1, 2) besteht, wobei die Mittelachsen (3, 4) dieser Teilkörper (1, 29) zueinander versetzt verlaufen, wobei die benachbarten Wandungen der Teilkörper (1, 2) tangentiale Lufteintrittskanäle (5, 6) für eine Verbrennungsluft (7) bilden, und wobei im von den Teilkörpern (1, 2) gebildeten Kegelhohlraum (8) mindestens eine Brennstoffdüse (11, 15) vorhanden ist,
**dadurch gekennzeichnet, dass**
mindestens ein Teilkörper (1, 2) mindestens eine Zone (27) aufweist, innerhalb welcher eine Anzahl Eindüsungsöffnungen (29, 33) zur Eindüsung einer Zusatzluft (32) vorhanden ist, welche, in Strömungsrichtung des Brenners gesehen, einen spitzen Winkel zur Innenwand des Teilkörpers (1, 2) aufweisen.

2. Brenner nach Anspruch 1,
**dadurch gekennzeichnet, dass**
im Bereich der tangentialen Lufteintrittskanäle (5, 6) in Längserstreckung des Brenners eine Anzahl zueinander beabstandeter Brennstoffdüse (15) angeordnet sind.

3. Brenner nach Anspruch 1,
**dadurch gekennzeichnet, dass**
der Kegelhohlraum (8) in Strömungsrichtung gleichförmig zunimmt.

4. Brenner nach Anspruch 1,
**dadurch gekennzeichnet, dass**
der Kegelhohlraum (8) in Strömungsrichtung einen Diffusor, einen diffusorähnlichen Verlauf, einen Konfusor, einen konfusorähnlichen Verlauf bildet.

5. Brenner nach Anspruch 1,
**dadurch gekennzeichnet, dass**
wobei die Teilkörper (1, 2) spiralförmig ineinander geschachtelt sind

6. Brenner nach einem der Ansprüchen 1 bis 5,
**dadurch gekennzeichnet, dass**
jeder Teilkörper (1, 2) mindestens eine Zone (27) aufweist.

7. Brenner nach einem der Ansprüchen 1 bis 5,
**dadurch gekennzeichnet, dass**
die Eindüsungsöffnungen (29, 33) innerhalb der mindestens einen Zone (27) mehrere parallel beabstandete Reihen (30) bilden.

8. Brenner nach einem der Ansprüchen 1 bis 5,
**dadurch gekennzeichnet, dass**
die Eindüsungsöffnungen (29, 33) fächerförmig sind.

9. Brenner nach einem der Ansprüchen 1 bis 5,
**dadurch gekennzeichnet, dass**
die Eindüsungsöffnungen (29, 33) in einer Richtung angeordnet sind, die von der axialen Richtung des Brenners bis zur Richtung der Hauptströmung reicht.

10. Brenner nach einem der Ansprüchen 1 bis 5,
**dadurch gekennzeichnet, dass**
die Eindüsungsöffnungen (29, 33) in der abströmungsseitigen zweiten Hälfte des Brenners abgeordnet sind.

11. Brenner nach einem der Ansprüchen 1 bis 5,
**dadurch gekennzeichnet, dass**
die Eindüsungsöffnungen (29, 33) Eindüsungsschlitze sind.

12. Verfahren zum Betrieb eines Brenners nach einem der Ansprüche 1 bis 11, wobei der Brenner aus mindestens zwei hohlen, kegelförmigen, in Strömungsrichtung ineinandergeschachtelten Teilkörpern (1, 2) besteht, wobei die Mittelachsen (3, 4) dieser Teilkörper (1, 29) zueinander versetzt verlaufen, wobei die benachbarten Wandungen der Teilkörper (1, 2) tangentiale Lufteintrittskanäle (5, 6) bilden, und wobei im von den Teilkörpem (1, 2) gebildeten Kegelhohlraum (8) mindestens eine Brennstoffdüse (11, 15) vorhanden ist,
a) wobei Verbrennungsluft (7) durch die tangentiale Lufteintrittskanäle (5, 6) in eine durch von den Teilkörpem (1, 2) gebildete Vormischstrecke einströmt,
b) wobei mindestens ein Brennstoff (12, 16) durch die mindestens eine Brennstoffdüse (11, 15) in den Kegelhohlraum (8) eingedüst wird, und
c) wobei im Kegelhohlraum (8) des Brenners durch die Verbrennungsluft (7) und den Brennstoff (12, 16) eine Drallströmung (7a) gebildet wird,
**dadurch gekennzeichnet, dass**
mindestens ein Teilkörper (1, 2) mindestens eine Zone (27) aufweist, innerhalb welcher Zusatzluft (32) durch Eindüsungsöffnungen (29, 33) in die Drallströmung (7a) unter, in Strömungsrichtung des Brenners gesehen, einem spitzen Winkel zur Innenwand des Teilkörpers (1, 2) zur Filmbildung entlang der Innenwand eingedüst wird.

13. Verfahren nach Anspruch 12,
**dadurch gekennzeichnet, dass**
die Zusatzluft (32) in der abströmungsseitigen zweiten Hälfte des Brenners eingedüst wird.

14. Verfahren nach Anspruch 12 oder 13,
**dadurch gekennzeichnet, dass**
die Zusatzluft (32) innerhalb der mindestens einen Zone (27) in mehreren parallel beabstandeten Reihen (30) in die Drallströmung (7a) eingedüst wird.

15. Verfahren nach einem der Ansprüche 12 bis 14,
**dadurch gekennzeichnet, dass**
die Zusatzluft (32) in einer Richtung eingedüst wird, die von der axialen Richtung des Brenners bis zur Richtung der Hauptströmung reicht.

16. Verfahren nach einem der Ansprüche 12 bis 15,
**dadurch gekennzeichnet, dass**
die Axialgeschwindigkeit entlang der Innenwand des Teilkörpers (1, 2) durch die Eindüsung der Zusatzluft (32) erhöht wird.

## Claims

1. Burner for operating a combustion chamber with a liquid and/or gaseous fuel (12, 16), the burner comprising at least two hollow, conical sectional bodies (1, 2) nested one inside the other in the direction of flow, the centre axes (3, 4) of these sectional bodies (1, 29 [sic]) running offset from one another, the adjacent walls of the sectional bodies (1, 2) forming tangential air-inlet ducts (5, 6) for combustion air (7), and there being at least one fuel nozzle (11, 15) in the conical hollow space (8) formed by the sectional bodies (1, 2), **characterized in that** at least one sectional body (1, 2) has at least one zone (27), within which there are a number of injection openings (29, 33) for injecting supplementary air (32), these injection openings (29, 33), as viewed in the direction of flow of the burner, being at an acute angle to the inner wall of the sectional body (1, 2).

2. Burner according to Claim 1, **characterized in that** a number of spaced-apart fuel nozzle [sic] (15) are arranged in the region of the tangential air-inlet ducts (5, 6) in the longitudinal extent of the burner.

3. Burner according to Claim 1, **characterized in that** the conical hollow space (8) increases uniformly in the direction of flow.

4. Burner according to Claim 1, **characterized in that** the conical hollow space (8) forms a diffuser, a diffuser-like profile, a confuser, a confuser-like profile in the direction of flow.

5. Burner according to Claim 1, **characterized in that** the sectional bodies (1, 2) are nested spirally one inside the other.

6. Burner according to one of Claims 1 to 5, **characterized in that** each sectional body (1, 2) has at least one zone (27).

7. Burner according to one of Claims 1 to 5, **characterized in that** the injection openings (29, 33) form a plurality of rows (30), spaced apart in parallel, inside the at least one zone (27).

8. Burner according to one of Claims 1 to 5, **characterized in that** the injection openings (29, 33) are fan-shaped.

9. Burner according to one of Claims 1 to 5, **characterized in that** the injection openings (29, 33) are arranged in a direction which extends from the axial direction of the burner up to the direction of the main flow.

10. Burner according to one of Claims 1 to 5, **characterized in that** the injection openings (29, 33) are delegated [sic] in the second half of the burner on the outflow side.

11. Burner according to one of Claims 1 to 5, **characterized in that** the injection openings (29, 33) are injection slots.

12. Method of operating a burner according to one of Claims 1 to 11, the burner comprising at least two hollow, conical sectional bodies (1, 2) nested one inside the other in the direction of flow, the centre axes (3, 4) of these sectional bodies (1, 29 [sic]) running offset from one another, the adjacent walls of the sectional bodies (1, 2) forming tangential air-inlet ducts (5, 6), and there being at least one fuel nozzle (11, 15) in the conical hollow space (8) formed by the sectional bodies (1, 2),
a) combustion air (7) flowing through the tangential air-inlet ducts (5, 6) into a premix section formed by the sectional bodies (1, 2),
b) at least one fuel (12, 16) being injected through the at least one fuel nozzle (11, 15) into the conical hollow space (8), and
c) a swirl flow (7a) being formed in the conical hollow space (8) of the burner by the combustion air (7) and the fuel (12, 16),
**characterized in that** at least one sectional body (1, 2) has at least one zone (27), within which supplementary air (32) is injected through injection openings (29, 33) into the swirl flow (7a) at an acute angle, as viewed in the direction of flow of the burner, to the inner wall of the sectional body (1, 2) for forming a film along the inner wall.

13. Method according to Claim 12, **characterized in that** the supplementary air (32) is injected in the second half of the burner on the outflow side.

14. Method according to Claim 12 or 13, **characterized in that** the supplementary air (32) is injected into the swirl flow (7a) inside the at least one zone (27) in a plurality of rows (30) spaced apart in parallel.

15. Method according to one of Claims 12 to 14, **characterized in that** the supplementary air (32) is injected in a direction which extends from the axial direction of the burner up to the direction of the main flow.

16. Method according to one of Claims 12 to 15, **characterized in that** the axial velocity along the inner wall of the sectional body (1, 2) is increased by the injection of the supplementary air (32).

## Revendications

1. Brûleur pour la mise en oeuvre d'une chambre de combustion avec un combustible liquide et/ou gazeux (12, 16), dans lequel le brûleur se compose d'au moins deux corps partiels coniques creux (1, 2), engagés l'un dans l'autre dans le sens de l'écoulement, dans lequel les axes centraux (3, 4) de ces corps partiels (1, 2) sont déportés l'un par rapport à l'autre, dans lequel les parois voisines des corps partiels (1, 2) forment des canaux d'entrée d'air tangentiels (5, 6) pour un air de combustion (7), et dans lequel au moins un injecteur de combustible (11, 15) est présent dans l'espace conique creux (8) formé par les corps partiels (1, 2), **caractérisé en ce qu'**au moins un corps partiel (1, 2) présente au moins une zone (27), à l'intérieur de laquelle sont prévus un certain nombre d'orifices d'injection (29, 33) pour l'injection d'un air d'appoint (32) qui, considérés dans le sens de l'écoulement du brûleur, présentent un angle aigu par rapport à la paroi intérieure du corps partiel (1, 2).

2. Brûleur suivant la revendication 1, **caractérisé en ce qu'**un certain nombre d'injecteurs de combustible (15) espacés l'un de l'autre sont disposés dans la région des canaux d'entrée d'air tangentiels (5, 6), selon la longueur du brûleur.

3. Brûleur suivant la revendication 1, **caractérisé en ce que** l'espace conique creux (8) augmente uniformément dans le sens de l'écoulement.

4. Brûleur suivant la revendication 1, **caractérisé en ce que** l'espace conique creux (8) forme, dans le sens de l'écoulement, un diffuseur, un profil analogue à un diffuseur, un confuseur, un profil analogue à un confuseur.

5. Brûleur suivant la revendication 1, **caractérisé en ce que** les corps partiels (1, 2) sont engagés l'un dans l'autre en forme de spirale.

6. Brûleur suivant l'une quelconque des revendications 1 à 5, **caractérisé en ce que** chaque corps partiel (1, 2) présente au moins une zone (27).

7. Brûleur suivant l'une quelconque des revendications 1 à 5, **caractérisé en ce que** les orifices d'injection (29, 33) forment plusieurs lignes parallèles espacées (30) à l'intérieur de la au moins une zone (27).

8. Brûleur suivant l'une quelconque des revendications 1 à 5, **caractérisé en ce que** les orifices d'injection (29, 33) sont disposés en éventail.

9. Brûleur suivant l'une quelconque des revendications 1 à 5, **caractérisé en ce que** les orifices d'injection (29, 33) sont disposés dans une direction, qui va de la direction axiale du brûleur jusqu'à la direction de l'écoulement principal.

10. Brûleur suivant l'une quelconque des revendications 1 à 5, **caractérisé en ce que** les orifices d'injection (29, 33) sont disposés dans la seconde moitié du brûleur située vers l'aval.

11. Brûleur suivant l'une quelconque des revendications 1 à 5, **caractérisé en ce que** les orifices d'injection (29, 33) sont des fentes d'injection.

12. Procédé pour la mise en oeuvre d'un brûleur suivant l'une quelconque des revendications 1 à 11, dans lequel le brûleur se compose d'au moins deux corps partiels coniques creux (1, 2), engagés l'un dans l'autre dans le sens de l'écoulement, dans lequel les axes centraux (3, 4) de ces corps partiels (1, 2) sont déportés l'un par rapport à l'autre, dans lequel les parois voisines des corps partiels (1, 2) forment des canaux d'entrée d'air tangentiels (5, 6), et dans lequel au moins un injecteur de combustible (11, 15) est présent dans l'espace conique creux (8) formé par les corps partiels (1, 2),
a) dans lequel de l'air de combustion (7) pénètre par les canaux d'entrée d'air tangentiels (5, 6) dans une section de prémélange formée par les corps partiels (1, 2),
b) dans lequel au moins un combustible (12, 16) est injecté par le au moins un injecteur de combustible (11, 15) dans l'espace conique creux (8), et
c) dans lequel un écoulement tourbillonnant (7a) est formé dans l'espace conique creux (8) par l'air de combustion (7) et le combustible (12, 16),
**caractérisé en ce qu'**au moins un corps partiel (1, 2) présente au moins une zone (27), à l'intérieur de laquelle de l'air d'appoint (32) est injecté par des orifices d'injection (29, 33) dans l'écoulement tourbillonnant (7a), sous un angle aigu par rapport à la paroi intérieure du corps partiel (1, 2) en regardant dans le sens d'écoulement du brûleur, en vue de la formation d'un film le long de la paroi intérieure.

13. Procédé suivant la revendication 12, **caractérisé en ce que** l'air d'appoint (32) est injecté dans la seconde moitié du brûleur située vers l'aval.

14. Procédé suivant la revendication 12 ou 13, **caractérisé en ce que** l'air d'appoint (32) est injecté dans l'écoulement tourbillonnant (7a) en plusieurs lignes parallèles espacées (30) à l'intérieur de la au moins une zone (27).

15. Procédé suivant l'une quelconque des revendications 12 à 14, **caractérisé en ce que** l'air d'appoint (32) est injecté dans une direction, qui va de la direction axiale du brûleur jusqu'à la direction de l'écoulement principal.

16. Procédé suivant l'une quelconque des revendications 12 à 15, **caractérisé en ce que** la vitesse axiale le long de la paroi intérieure du corps partiel (1, 2) est augmentée par l'injection de l'air d'appoint (32).
